# EUROPÄISCHE PATENTSCHRIFT

(11) **EP 2 218 831 B1**
(45) Veröffentlichungstag und Bekanntmachung des Hinweises auf die Patenterteilung: **16.01.2019**
(21) Anmeldenummer: 10001462.0
(22) Anmeldetag: 12.02.2010
(51) Int. Cl.: E02D 29/14, E02D 29/12

(54) **STRASSENSCHACHTABDECKUNG MIT EINER SCHACHTEINSTIEGSHILFEHALTERUNG**
STREET SHAFT COVER WITH A MOUNTING SUPPORT FOR HELPING MEANS FOR CLIMBING INTO THE SHAFT
COUVERCLE DE CHAMBRE DE VOIRIE MUNI D'UN SUPPORT POUR DISPOSITIFS D'AIDE À LA MONTÉE DANS LA CHAMBRE

(30) Priorität: 17.02.2009 DE 102009009249
(43) Veröffentlichungstag der Anmeldung: 18.08.2010
(73) Patentinhaber: Heinrich Meier Eisengiesserei GmbH & Co. KG, 32369 Rahden (DE)
(72) Erfinder: Oberle, Hubert, Dipl.-Ing., 32369 Rahden / Westfalen (DE)
(74) Vertreter: Behrendt, Arne

(56) Entgegenhaltungen:
- DE-A1-102004 063 054
- DE-U1- 20 019 374
- DE-U1-202006 003 408
- DE-U1-202007 005 118
- FR-A1- 2 900 995
- US-A1- 2005 232 695

## Beschreibung

Die Erfindung betrifft eine Straßenschachtabdeckung mit einem durch einen Deckel verschließbaren Rahmen, der einen die Einstiegsöffnung des Schachtes umgebenden, den Deckel tragenden Auflagering aus Gusseisen aufweist, der mit mindestens einer Schachteinstiegshilfehalterung versehen ist, die eine nach oben offene Einstecköffnung für die Ausbringung einer in den Schacht einsetzbaren Schachteinstiegshilfe aufweist.

Derartige Straßenschachtabdeckungen, mit Schachteinstiegshilfehalterung sind beispielsweise aus den deutschen Gebrauchsmusterschriften DE 20 2006 003 408 U1 und DE 20 2007 005 118 U1 bekannt. Bei diesen bekannten Straßenschachtabdeckungen ist in dem Auflagering des Rahmens eine Einsteckbuchse vorgesehen, in die die mit einem passenden Einsteckzapfen versehene Einstiegshilfe eingehängt werden kann.

Für die Hersteller von solchen Straßenschachtabdeckungen besteht ein Problem darin, dass von den Abnehmern oft unterschiedliche Schachteinstiegshilfehalterungen für unterschiedliche, an dem Auflagering zu befestigende Schachteinstiegshilfen gefordert werden. Somit müssen die Anbieter immer verschiedene Typen von Auflageringen fertigen und bereit halten, was entsprechende Probleme in der Lagerhaltung und der Lieferlogistik mit sich bringt.

Es ist deshalb Aufgabe der Erfindung, eine Straßenschachtabdeckung zu schaffen, deren Auflagering auf einfache Weise mit unterschiedlichen Schachteinstiegshilfehalterungen ausgerüstet werden kann. Dabei soll insbesondere dafür Sorge getragen werden, dass diese ggf. auch nachträglich anbringbaren Halterungen raumsparend, robust, dauerhaft und den Sicherheitsanforderungen entsprechend in den Auflagering integrierbar sind.

Zur Lösung dieser Aufgabe schlägt die Erfindung ausgehend von einer Schachtabdeckung der eingangs genannten Art vor, dass die Schachteinstiegshilfehalterung in einem vom Auflagering des Rahmens gesonderten Einsatzblock angeordnet ist, der formschlüssig in einer passenden Ausnehmung des Auflagerings festgelegt ist, wobei der Einsatzblock aus Gusseisen besteht und von oben derart in die Ausnehmung des Auflageringes eingesetzt ist, dass seine Oberseite unterhalb der Ebene der Deckelauflagefläche des Auflageringes liegt, und wobei die einander gegenüberliegenden Seitenflächen des Einsatzblocks und die daran anliegenden Seitenflächen der Ausnehmung im Aufnahmeraum in Richtung der Schachtachse gesehen von oben nach unten sowie radial zur Schachtachse gesehen von außen nach innen konvergieren.

Die oben diskutierte Aufgabe wird durch diese Maßnahme insofern gelöst, als ein so ausgebildeter Auflagering mit und ohne Einsatzblock verwendet werden kann, ohne seine Funktionalität als Tragelement für den Deckel einzubüßen. Durch die formschlüssige Festlegung am Rahmen ist der Einsatzblock gut in diesen integriert und verändert dessen Außenkontur praktisch nicht. Eine Anpassung der im Einsatzblock befindlichen Halterung an die verschiedenen in den Schacht einzusetzenden Schachteinstiegshilfen ist nur noch innerhalb des Einsatzblocks notwendig. Für die unterschiedlichen Anforderungen der Abnehmer brauchen also lediglich verschiedene Typen von Einsatzblöcken bereit gehalten zu werden, die alle die gleichen Außenabmessungen haben und sich nur noch in der Ausgestaltung der in jedem Einsatzblock vorgesehenen Schachteinstiegshilfehalterung unterscheiden.

Weiterhin ist vorgesehen, dass der Einsatzblock aus Gusseisen besteht und von oben derart in die Ausnehmung des Auflagerings eingesetzt ist, dass seine

Oberseite unterhalb der Ebene der Deckelauflagefläche des Auflagerings liegt. Der aus Gusseisen bestehende Einsatzblock und dessen formschlüssige Verbindung mit dem ebenfalls aus Gusseisen bestehenden Auflagering garantiert eine ausreichende Festigkeit und Dauerhaftigkeit für die Verlagerung der in dem Einsatzblock befindlichen Halterungen. Durch die Anordnung der Oberseite des Einsatzblocks unterhalb der Ebene der Deckelauflagefläche des Auflagerings wird erreicht, dass der Einsatzblock niemals über die planbearbeitete Auflagefläche des Deckels vorsteht und so niemals die ringsum gleichmäßige Abstützung des Deckels stören kann.

Weiterhin ist vorgesehen, dass die einander gegenüberliegenden Seitenflächen des Einsatzblocks und die daran anliegenden Seitenflächen der Ausnehmung im Auflagering in Richtung der Schachtachse von oben nach unten sowie radial zur Schachtachse von außen nach innen konvergieren. Durch den so hergestellten Formschluss wird der von oben eingesetzte Einsatzblock durch sein Eigengewicht und den durch die Konvergenzen hergestellten Formschluss sicher in Position gehalten.

Zur Vervollkommnung der formschlüssigen Fixierung ist weiterhin vorgesehen, dass die einander gegenüberliegenden Seitenflächen des Einsatzblocks und die daran anliegenden Seitenflächen der Ausnehmung im Auflagering jeweils mit halbkreisförmigen Einformungen versehen sind, die einander zu zylinderförmigen Aufnahmeöffnungen ergänzen, die radial zur Schachtachse verlaufen, und in die Verriegelungselemente zur formschlüssigen Verriegelung des Einsatzblocks in der Ausnehmung des Auflagerings einsetzbar sind.

Als Verriegelungselemente kommen insbesondere Sprengstifte, Kerbstifte, Spannhülsen oder Schrauben in Frage.

Eine besonders bevorzugte Ausführungsform der Erfindung sieht vor, dass die Einstecköffnung den Einsatzblock von oben nach unten durchdringt und seitlich mit einer Kulissenführung in Form eines Bajonettverschluss versehen ist, in der die in die Einstecköffnung eingesetzte Schachteinstiegshilfe festlegbar ist. Außerdem weist die Ausnehmung im Rahmen unterhalb des Einsatzblocks einen Freiraum auf, der sowohl zum unteren Ende der Einstecköffnung als auch zum Schachtinnenraum hin offen ist. Hierdurch wird sichergestellt, dass von oben in die Einstecköffnung eindringender Schmutz die Einstecköffnung nicht verstopfen kann, sondern zum Schachtinnenraum hin ausgetragen werden kann.

Ein Ausführungsbeispiel der Erfindung wird im Folgenden anhand der Zeichnungen näher erläutert. Es zeigen:
- Figur 1: den Rahmen gemäß der Erfindung in Draufsicht;
- Figur 2: den Rahmen gemäß der Erfindung im Querschnitt;
- Figur 3: den in den Rahmen eingesetzten Einsatzblock in Draufsicht;
- Figur 4: den in den Rahmen eingesetzten Einsatzblock in einer Ansicht von der Schachtinnenseite her.

Bei dem in der Zeichnung dargestellten Ausführungsbeispiel handelt es sich um eine Straßenschachtabdeckung, mit der die in der Straße befindlichen Einstiegesschächte zur Kanalisation verschlossen werden. In den Figuren 1 und 2 ist lediglich der Rahmen 1 der Straßenschachtabdeckung dargestellt, der die Schachtöffnung 2 umgibt. Der Rahmen 1 ist als Betonguss-Bauteil ausgeführt und besteht aus einem Auflagering 1a aus Eisenguss mit einer Beton-Ummantelung. In der Zeichnung ist lediglich der gusseiserne Auflagering 1a des Rahmens 1 dargestellt. Die Ummantelung aus Beton wird später aufgepresst.

An seinem inneren Umfang weist der Auflagering 1a eine Auflagefläche 3 auf, auf die ein die Schachtöffnung 2 abdeckender, in der Zeichnung nicht dargestellter Deckel aufgelegt werden kann. Die plan bearbeitete Auflagefläche 3 ist von vier Schmutzfängertaschen 4 unterbrochen, in welche ein nicht dargestellter Schmutzfängerkorb eingehängt wird.

In dem Auflagering 1a befindet sich im Bereich der Auflagefläche 3 weiterhin eine Ausnehmung 5, in die ein Einsatzblock 6 einsetzbar ist. In diesem Einsatzblock 6 befindet sich eine als Halterung für eine in der Zeichnung nicht dargestellte Schachteinstiegshilfe dienende Einstecköffnung 7, die im Wesentlichen parallel zur Schachtachse verläuft und in die die in der Zeichnung nicht dargestellte Schachteinstiegshilfe von oben einsteckbar ist.

Die Einstecköffnung 7 durchdringt den Einsatzblock 6 von oben nach unten und ist seitlich mit einer Kulissenführung 8 in Form eines Bajonettverschlusses versehen, mit dessen Hilfe die nicht dargestellte Schachteinstiegshilfe in der Einstecköffnung 7 fixiert werden kann.

Die Oberseite des Einsatzblockes 6 liegt bei eingesetztem Einsatzblock 6 in einer Ebene unterhalb der plan bearbeiteten Auflagefläche 3 des Deckels. Unterhalb des Einsatzblockes 6 befindet sich in dem Auflagering 1a ein Freiraum 9, der sowohl zum unteren Ende der Einstecköffnung 7 hin als auch zum Innenraum des Schachtes hin offen ist.

Die einander gegenüberliegenden Seitenflächen 10 und 11 des Einsatzblockes 6 und die daran anliegenden Seitenflächen 12 und 13 der Ausnehmung 5 konvergieren in Richtung der Schachtachse gesehen von oben nach unten und radial zur Schachtachse gesehen von außen nach innen. Durch diese Konvergenzen wird der Einsatzblock 6 in der Ausnehmung 5 genau in Position gehalten.

Weiterhin sind in den Seitenflächen 10 und 11 des Einsatzblockes 6 und in den daran anliegenden Seitenflächen 12 und 13 der Ausnehmung 5 jeweils halbzylinderförmige Einformungen vorgesehen, die einander zu zylinderförmigen Aufnahmeöffnungen 14 und 15 ergänzen. In diese zylinderförmigen Aufnahmeöffnungen können Verriegelungselemente eingesetzt werden, beispielsweise einschlagbare Spannstift, Kerbstifte, Spannhülsen oder dergleichen. Alternativ können hier auch Schrauben, beispielsweise Schrauben mit selbstschneidendem Gewinde eingeschraubt werden. Diese Verriegelungselemente legen den Einsatzblock 6 derart in der Ausnehmung 5 fest, dass er sich auch bei ungünstiger Belastung nicht wieder vom Rahmen 1 lösen kann.

Der Einsatzblock 6 und der Rahmen 1 - letzterer jedenfalls im Bereich der Ausnehmung 5 - bestehen zweckmäßig aus Gusseisen. Abweichend vom dargestellten Ausführungsbeispiel kann der Rahmen natürlich auch eine von der Kreisform abweichende Form haben, beispielsweise rechteckig sein.

## Patentansprüche

1. Straßenschachtabdeckung mit einem durch einen Deckel verschließbaren Rahmen (1), der einen die Einstiegsöffnung des Schachtes umgebenden, den Deckel tragenden Auflagering (1a) aus Gusseisen aufweist, der mit mindestens einer Schachteinstiegshilfehalterung versehen ist, die eine nach oben offene Einstecköffnung (7) für die Anbringung einer in den Schacht einsetzbaren Schachteinstiegshilfe aufweist, **dadurch gekennzeichnet, dass** die Schachteinstiegshilfehalterung in einem vom Auflagering (1a) des Rahmens gesonderten Einsatzblock (6) angeordnet ist, der formschlüssig in einer passenden Ausnehmung (5) des Auflageringes (1a) festgelegt ist, wobei der Einsatzblock (6) aus Gusseisen besteht und von oben derart in die Ausnehmung des Auflageringes (1a) eingesetzt ist, dass seine Oberseite unterhalb der Ebene der Deckelauflagefläche (3) des Auflageringes (1a) liegt, und wobei die einander gegenüberliegenden Seitenflächen (10,11) des Einsatzblocks (6) und die daran anliegenden Seitenflächen (12,13) der Ausnehmung (5) im Auflagering (1a) in Richtung der Schachtachse gesehen von oben nach unten sowie radial zur Schachtachse gesehen von außen nach innen konvergieren.

2. Straßenschachtabdeckung nach Anspruch 1, **dadurch gekennzeichnet, dass** die einander gegenüberliegenden Seitenflächen (10,11) des Einsatzblocks (6) und die daran anliegenden Seitenflächen (12,13) der Ausnehmung (5) im Auflagering (1a) jeweils mit halbzylinderförmigen Einformungen versehen sind, die einander zu zylinderförmigen Aufnahmeöffnungen (14,15) ergänzen, die radial zur Schachtachse verlaufen und in die Verriegelungselemente zur formschlüssigen Verriegelung des Einsatzblocks (6) in der Ausnehmung (5) des Auflageringes (1a) einsetzbar sind.

3. Straßenschachtabdeckung nach Anspruch 2, **dadurch gekennzeichnet, dass** die Verriegelung der als Spannstifte, Kerbstifte, Spannhülsen oder Schrauben ausgebildet sind.

4. Straßenschachtabdeckung nach einem der Ansprüche 1-3, **dadurch gekennzeichnet, dass** die Einstecköffnung (7) den Einsatzblock (6) von oben nach unten durchdringt und seitlich mit einer Kulissenführung in Form eines Bajonettverschlusses versehen ist, in der die in die Einsteckeöffnung (7) eingesetzte Schachteinstiegshilfe festlegbar ist.

## Claims

1. Manhole cover having a frame (1) which can be closed by way of a top cover and has a bearing ring (1a) which is made from cast iron, surrounds the manhole of the shaft, supports the top cover and is provided with at least one shaft entry aid holder which has an upwardly open plug-in opening (7) for the attachment of a shaft entry aid which can be inserted into the shaft, **characterized in that** the shaft entry aid holder is arranged in an insert block (6) which is separate from the bearing ring (1a) of the frame and is fixed in a positively locking manner in a matching recess (5) of the bearing ring (1a), the insert block (6) consisting of cast iron and being inserted from above into the recess of the bearing ring (1a) in such a way that its upper side lies below the plane of the top cover bearing face (3) of the bearing ring (la), and the side faces (10, 11) of the insert block (6) which lie opposite one another and the side faces (12, 13) of the recess (5) which bear against them in the bearing ring (1a) converging from the top to the bottom as viewed in the direction of the shaft axis and from the outside to the inside as viewed radially with respect to the shaft axis.

2. Manhole cover according to Claim 1, **characterized in that** the side faces (10, 11) of the insert block (6) which lie opposite one another and the side faces (12, 13) of the recess (5) which bear against them in the bearing ring (1a) are provided in each case with semicylindrical formed recesses which supplement one another to form cylindrical receiving openings (14, 15) which run radially with respect to the shaft axis and can be inserted into the locking elements for the positively locking latching of the insert block (6) in the recess (5) of the bearing ring (1a).

3. Manhole cover according to Claim 2, **characterized in that** the latching means are configured as spring pins, notched pins, clamping sleeves or screws.

4. Manhole cover according to one of Claims 1 to 3, **characterized in that** the plug-in opening (7) penetrates the insert block (6) from the top to the bottom and is provided laterally with a slotted guide in the form of a bayonet fitting, in which the shaft entry aid which is inserted into the plug-in opening (7) can be fixed.

## Revendications

1. Recouvrement de regard de chaussée comprenant un cadre (1) pouvant être refermé par un couvercle, qui présente un anneau de support (1a) en fonte portant le couvercle et entourant l'ouverture d'entrée du regard, qui est pourvu d'au moins une fixation d'aide à l'entrée dans le regard, qui présente une ouverture d'insertion ouverte vers le haut (7), pour le montage d'une aide à l'entrée dans le regard pouvant être insérée dans le regard,
**caractérisé en ce que**
la fixation d'aide à l'entrée dans le regard est disposée dans un bloc d'insertion (6) séparé de l'anneau de support (1a) du cadre, qui est fixé par engagement par correspondance de formes dans un évidement correspondant (5) de l'anneau de support (1a), le bloc d'insertion (6) se composant de fonte et étant inséré par le haut dans l'évidement de l'anneau de support (1a) de telle sorte que son côté supérieur soit situé en dessous du plan de la surface de support de couvercle (3) de l'anneau de support (1a), et les surfaces latérales (10, 11) du bloc d'insertion (6) opposées l'une à l'autre et les surfaces latérales (12, 13) de l'évidement (5) dans l'anneau de support (1a), s'appliquant contre celles-ci, vu dans la direction de l'axe du regard, convergeant de haut en bas ainsi que, vu radialement par rapport à l'axe du regard, de l'extérieur vers l'intérieur.

2. Recouvrement de regard de chaussée selon la revendication 1, **caractérisé en ce que** les surfaces latérales (10, 11) du bloc d'insertion (6) opposées l'une à l'autre et les surfaces latérales (12, 13) de l'évidement (5) dans l'anneau de support (1a), s'appliquant contre celles-ci, sont à chaque fois pourvues de formations semi-cylindriques, qui se complètent mutuellement pour former des ouvertures de réception cylindriques (14, 15), qui s'étendent radialement par rapport à l'axe du regard et qui peuvent être insérées dans les éléments de verrouillage pour le verrouillage par engagement par correspondance de formes du bloc d'insertion (6) dans l'évidement (5) de l'anneau de support (1a) .

3. Recouvrement de regard de chaussée selon la revendication 2, **caractérisé en ce que** le verrouillage est réalisé sous forme de goupilles de serrage, de goupilles fendues, de douilles de serrage ou de vis.

4. Recouvrement de regard de chaussée selon l'une quelconque des revendications 1 à 3, **caractérisé en ce que** l'ouverture d'insertion (7) traverse le bloc d'insertion (6) de haut en bas et est pourvue latéralement d'un guide à coulisse sous la forme d'une fermeture à baïonnette dans lequel peut être fixée l'aide à l'entrée dans le regard insérée dans l'ouverture d'insertion (7).
